# EUROPÄISCHE PATENTSCHRIFT

(11) **EP 1 452 246 B1**
(45) Veröffentlichungstag und Bekanntmachung des Hinweises auf die Patenterteilung: **13.02.2008**
(21) Anmeldenummer: 04003973.7
(22) Anmeldetag: 21.02.2004
(51) Int. Cl.: B21B 38/12

(54) **Einrichtung zur Messung belastungsabhängiger Verformungen von in Bandwalzgerüsten eingebauten Walzen**
Device for measuring load-related deformations of rolls disposed in strip rolling mills
Dispositif pour la mésure des deformations dépendant de la charge des cylindres logés dans des cages de laminoir des bandes métalliques

(30) Priorität: 27.02.2003 DE 20303173 U
(43) Veröffentlichungstag der Anmeldung: 01.09.2004
(73) Patentinhaber: ACHENBACH BUSCHHÜTTEN GmbH, 57223 Kreuztal (DE)
(72) Erfinder: Barten, Axel, Dipl.-Ing. (ETH), 57078 Siegen (DE); Stahl, Werner, Ing., 57223 Kreuztal (DE)
(74) Vertreter: Pürckhauer, Rolf

(56) Entgegenhaltungen:
- EP-A- 0 250 768
- EP-A- 0 315 043
- EP-A- 0 982 563
- PATENT ABSTRACTS OF JAPAN Bd. 006, Nr. 246 (M-176), 4. Dezember 1982 (1982-12-04) -& JP 57 142719 A (NIPPON KOKAN KK), 3. September 1982 (1982-09-03)

## Beschreibung

Die Erfindung betrifft eine Einrichtung zur Messung belastungsabhängiger Verformungen von in Bandwalzgerüsten eingebauten Walzen, mit einer in mindestens eine Walze eingebauten optischen Sensorik zum Erfassen der Walzendurchbiegung mit Bezug auf die Walzenlängsachse (EP 0 315 043 A2).

Die Kenntnis des Durchbiegeverhaltens und der daraus gewonnenen Ableitung der Walzgerüstbelastung, der Walzenverformung und der Auswirkungen der Walzenbiegeeinrichtung auf den Walzspalt ist für eine moderne Walzspaltregelung in Bandwalzgerüsten, insbesondere zum Walzen von Fein- und Folienband unerlässlich.

Aus der DE 195 47 438 und der EP 1 216 766 ist eine berührungslos arbeitende Konturmesseinrichtung zur Vermessung der geometrischen Ballenform von in Bandwalzgerüsten eingebauten Walzen beim Walzvorgang bekannt. Die Konturmesseinrichtung ist mit einem sich über die Walzenlänge erstreckenden Längsträger ausgestattet, an dem quer zur Walzenlängsachse eine Vielzahl von gekühlten, berührungslos messenden Abstandssensoren, insbesondere Wirbelstromsensoren, mit seitlichem Abstand zueinander angeordnet sind. Mit derartigen Messeinrichtungen ist man in der Lage, den Verschleißzustand und den thermischen Ballen der Walzen zu vermessen. Eine Messung des der Messstelle gegenüberliegenden Walzspaltes ist jedoch mit diesen Meßeinrichtungen nicht möglich, insbesondere in Anbetracht der durch Gewichtskräfte, Walz- und Biegekräfte sowie der durch das Vorhandensein eventueller Zwischenwalzen beeinflußten Messergebnisse.

Walzspaltmesseinrichtungen, wie sie beispielsweise aus der US 3,102,960, der DE 29 52 232 A1 und der EP 0 250 768 A2 bekannt sind, lassen eine Messung des Walzspalts unter Last beziehungsweise im Bandbereich unter Last nicht zu.

Die in der EP-A-0315 043 beschriebene gattungsgemäße Einrichtung zur Messung belastungsabhängiger Verformungen der Walzen eines Walzgerüstes umfasst pro Walze als Messort zwei Messaufnehmer, die unter verschiedenen Winkeln zueinander angeordnet sind, und zwei optische Empfänger zur Messung der aufgrund der Durchbiegung der Walze hervorgerufenen Ablenkung eines Lichtstrahls aus der Nulllage der Walzenachse sowie ein Messgerät zur Winkellagebestimmung der beiden Empfänger zum jeweiligen Messzeitpunkt. Ist eine zeitsynchrone Bestimmung der Walzkraft und des abgeleiteten Winkels zwischen der Walzkraft und der Senkrechten gewünscht, sind zwei auf die beiden optischen Empfänger fokussierte Lichtstrahlen erforderlich. Die Technik dieser bekannten Messeinrichtung ist sehr aufwendig.

Gegenstand der JP-A-57-142719 ist eine Messeinrichtung zur Ermittlung belastungsabhängiger Verformungen der Arbeitswalzen eines Walzgerüstes, die aus einem mit Dehnungsmessern bestückten Stab besteht, der in eine koaxial zur Walzenachse verlaufende Messbohrung der Arbeitswalze eingesetzt wird. Die Messsignale der Dehnungsmesser werden durch einen in die Messbohrung der Walze eingebauten Sender an einen externen Rechner zur Auswertung übermittelt.

Für die Herstellung von qualitativ hochwertigem Walzband ist es wichtig, die durch die Walzenbelastungen wie Umformkraft, Biegekraft der Walzen zur Beeinflussung des Walzspaltes, Stabilisierungskraft und Gewichtskraft bedingte Durchbiegung der Walzen zu kennen, um über die bekannten Stellglieder des Walzgerüstes, die Walzenbiegung und das Schwenken der Walzen des Walzgerüstes einen dem Walzprozess angepassten Walzspalt einzustellen. Wie alle Rollen sich unter dem Einfluss von Belastungen durchbiegen, unterliegt auch zum Beispiel eine Stützwalze unter der aufgebrachten Umformkraft einer Durchbiegung. Dies hat zur Folge, dass sich der Walzspalt in Bandmitte öffnet; es wird daher ein fehlerhaftes Band mit einer Mittenüberhöhung erzeugt. Liegt die Kenntnis über die Durchbiegung der Stützwalze vor, kann zum Beispiel neben anderen Stellgliedern auch durch eine Stützwalze mit hydraulisch einstellbarem Ballen ein Ausgleich herbeigeführt werden.

Der Erfindung liegt die Aufgabe zugrunde, eine Einrichtung zur Messung der belastungsabhängigen Durchbiegung von in Bandwalzgerüsten eingebauten Walzen zu entwickeln.

Zur Lösung dieser Aufgabe wird beziehungsweise werden eine oder mehrere in mindestens eine Walze eingebaute Messpatrone beziehungsweise Messpatronen vorgeschlagen, in der beziehungsweise denen jeweils ein Laser/CCD Array zum Erfassen der Walzendurchbiegung gegenüber der geometrischen, geradlinigen Längsachse der Walze, die die Rotationsachse bildet, vorgeschlagen.

Laser CCD/Arrays können im Gegensatz zu den zuvor erwähnten Sensoren nur an ihrem Einbauort Abweichungen der geometrischen Längsachse einer Walze darstellen, vermögen allerdings darüber hinaus Aussagen über Vibrationen und Exzentrizitätsabweichungen in Form einer Ortskurve zu machen.

Die Signalübertragung der Sensoren erfolgt durch dem Stand der Technik entsprechende Übertragungseinrichtungen zum Beispiel optischer, elektrischer, magnetischer, kapazitiver oder funktechnischer Art.

Ein wesentlicher Vorteil der erfindungsgemäßen Messpatrone ist in ihrem die Sensorik vor mechanischen Belastungen und Verschmutzungen geschützten Einbau in der Walze zu sehen.

## Patentansprüche

1. Einrichtung zur Messung belastungsabhängiger Verformungen von in Bandwalzgerüsten eingebauten Walzen, mit einer in mindestens eine Walze eingebauten optischen Sensorik zum Erfassen der Walzendurchbiegung mit Bezug auf die Walzenlängsachse, **gekennzeichnet durch** eine oder mehrere in mindestens eine Walze eingebaute Messpatrone beziehungsweise Messpatronen, in der beziehungsweise denen jeweils ein Laser/CCD Array zum Erfassen der Walzendurchbiegung in Form einer Ortskurve angeordnet ist.

2. Messeinrichtung nach Anspruch 1, **gekennzeichnet durch** den Einbau von mindestens einer Messpatrone in eine Walze mit hydraulisch einstellbarem Ballen.

## Claims

1. Device for measuring load-dependent deformations of rolls which are incorporated in strip roll stands, having an optical sensor system which is incorporated in at least one roll for detecting the roll deflection relative to the roll longitudinal axis, **characterised by** one or more measuring cartridge or measuring cartridges which are incorporated in at least one roll and in which respectively a laser/CCD array for detecting the roll deflection in the form of a locus curve is disposed.

2. Measuring device according to claim 1, **characterised by** the incorporation of at least one measuring cartridge in a roll with a hydraulically adjustable roll barrel.

## Revendications

1. Dispositif de mesure de déformations, dépendant de la charge, de cylindres montés dans des cages de laminoir de feuillard, comprenant un dispositif optique de capteur monté dans au moins un cylindre pour détecter la flexion du cylindre par rapport à l'axe longitudinal du cylindre, **caractérisé par** une cartouche de mesure ou par plusieurs cartouches de mesure montées dans au moins un cylindre, dans laquelle ou dans lesquelles est disposée respectivement une matrice laser/CCD pour détecter la flexion du cylindre sous la forme d'un lieu de points.

2. Dispositif de mesure suivant la revendication 1, **caractérisé par** le montage d'au moins une cartouche de mesure dans un cylindre à bombement réglable hydrauliquement.
